# FASCICULE DE BREVET EUROPEEN

(11) **EP 1 740 312 B1**
(45) Date de publication et mention de la délivrance du brevet: **15.08.2007**
(21) Numéro de dépôt: 05739689.7
(22) Date de dépôt: 16.03.2005
(51) Int. Cl.: B05B 1/34, B05B 11/00

(54) **DISTRIBUTEUR SANS REPRISE D'AIR POUR LA DELIVRANCE DE FAIBLES DOSES DE PRODUITS LIQUIDES ET, EN PARTICULIER, DE PRODUITS COSMETIQUES OU PHARMACEUTIQUES**
LUFTLOSER SPENDER ZUR ABGABE VON GERINGEN FLÜSSIGPRODUKTDOSEN, INSBESONDERE KOSMETISCHE ODER PHARMAZEUTISCHE PRODUKTE
AIRLESS DISPENSER FOR DISPENSING LOW DOSES OF LIQUID PRODUCTS, IN PARTICULAR COSMETIC OR PHARMACEUTICAL PRODUCTS

(30) Priorité: 08.04.2004 FR 0403732
(43) Date de publication de la demande: 10.01.2007
(73) Titulaire: REXAM DISPENSING SYSTEMS S.A.S.U., 76470 Le Tréport (FR)
(72) Inventeur: BLOC, Richard, F-76370 Derchigny-Graincourt (FR); LOMPECH, Hervé, F-80220 Bouttencourt (FR)
(74) Mandataire: Breese Derambure Majerowicz
(86) Numéro de dépôt international: PCT/FR2005/000639
(87) Numéro de publication internationale: WO 2005/107954

(56) Documents cités:
- US-A- 3 752 366

## Description

La présente invention concerne un distributeur sans reprise d'air pour la délivrance de faibles doses de produits liquides et, en particulier, de produits cosmétiques ou pharmaceutiques comme défini dans le préambule de la revendication 1.

Les caractéristiques du préambule sont connues du document WO 2004/089783.

Dans le domaine des parfums, ces distributeurs sont généralement constitués de pulvérisateurs miniatures comprenant un réservoir de faible capacité (quelques millilitres) équipé d'un organe de prélèvement, tel qu'une pompe à précompression ou une valve qui ont vocation à délivrer un échantillon de produit sous forme vaporisée par appui manuel sur un bouton-poussoir.

Cependant, compte tenu de leurs petites dimensions, les pièces constitutives de ces distributeurs sont complexes et difficiles tant à réaliser qu'à assembler ce qui rend leur prix de revient élevé.

En particulier, l'indexation des pièces entre elles pour obtenir le positionnement relatif correct lors du montage est à l'origine de nombreux défauts de fonctionnement.

Par ailleurs, les proportions de l'organe de prélèvement sont importantes relativement au volume du réservoir, notamment lorsqu'on utilise une pompe, ce qui est pénalisant pour le consommateur qui dispose d'une dose réduite de produit à tester.

Enfin le stockage et le transport des distributeurs sont des opérations délicates du fait que le bouton-poussoir de la pompe ou de la valve est en saillie et n'est pas fixé de façon ferme sur l'organe de prélèvement.

L'invention a pour but de résoudre ces problèmes techniques de manière satisfaisante.

Ce but est atteint, selon l'invention, au moyen d'un distributeur caractérisé en ce qu'il comprend une première pièce comportant une buse de pulvérisation qui communique avec un réseau de canaux ménagé localement sur la paroi d'un alésage interne tronconique et une deuxième pièce comportant un réservoir déformable pourvu d'une collerette rigide de fixation dans l'alésage de ladite première pièce, ladite collerette présentant, sur son pourtour extérieur, une face inclinée qui délimite, en regard dudit réseau de canaux, une chambre tourbillonnaire et formant, intérieurement avec la paroi de ladite première pièce, une gorge périphérique d'échappement délimitée radialement par une lèvre souple formant clapet d'admission qui est portée par ladite première ou ladite seconde pièce.

Selon une caractéristique avantageuse, ladite collerette comporte des éléments d'accrochage coopérant avec des éléments complémentaires portés par la paroi dudit alésage pour assurer l'assemblage étanche des deux pièces.
Selon une première variante, la collerette de ladite seconde pièce présente une symétrie de révolution.

Selon une autre caractéristique, le distributeur comprend une jupe externe, prolongeant vers le bas ladite première pièce ou étant raccordée à la collerette de ladite seconde pièce pour permettre l'habillage dudit réservoir.

Selon une variante, la jupe est élastiquement déformable pour permettre la manipulation indirecte dudit réservoir.

Selon une autre variante, ladite jupe présente une saignée, périphérique pour l'accrochage à un élément d'emballage extérieur.

De préférence, ladite première pièce comporte une face supérieure concave facilitant la prise manuelle.

Selon encore une autre variante, ledit réservoir est constitué d'une poche souple en forme de soufflet.

Selon une autre caractéristique, le fond du réservoir est pourvu d'un bouton de manoeuvre permettant une compression axiale.

De préférence, le réservoir est pourvu d'un bossage interne susceptible de venir en butée contre la paroi de ladite première pièce en fin de dosage.

Selon une autre variante, le distributeur comprend un bouchon amovible à languette destiné à obturer ladite buse.

Le distributeur de l'invention est très compact et n'est constitué que de deux pièces dont les structures sont simples et faciles à réaliser, par exemple, par moulage de matières plastiques.

En outre, l'assemblage de ces pièces est aisé et peut être facilement automatisé puisque aucune indexation des pièces entre elles n'est nécessaire.

L'absence d'organè mécanique pour effectuer le prélèvement du produit garantit la fiabilité du distributeur et rend son prix très attractif pour la clientèle notamment dans le secteur des échantillons.

Enfin, le mode d'actionnement de ce distributeur est particulièrement ergonomique et offre une pulvérisation précise et dosée.

L'invention sera mieux comprise à la lecture de la description qui va suivre en référence aux dessins sur lesquels;
La figure 1A représente une vue de face d'un mode de réalisation du distributeur de l'invention,
Les figures 1B et 1C représentent des vues en coupe respectivement axiale et transversale (horizontale) du distributeur de la figure 1A,
La figure 2A représente une vue en perspective d'un second mode de réalisation du distributeur de l'invention,
La figure 2B est une vue en coupe du distributeur de la figure 2A et,
Les figures 3A à 3C représentent le distributeur des figures 1A et 1B dans différentes positions,
La figure 3D est une vue de détail de la figure 3B et dans le plan de coupe défini sur la figure 1C.

Le distributeur représenté sur les figures est destiné à la pulvérisation de faibles doses de produits liquides tels que des échantillons de parfum ou de produits cosmétiques.

Selon l'invention, le distributeur comprend une première pièce 1 comportant une buse latérale 10 qui communique, via un conduit 11, avec un réseau de canaux 12 ménagé localement sur la paroi d'un alésage interne tronconique 13, comme représenté en coupe sur la figure 1B.

Le distributeur comprend également une seconde pièce 2 comportant un réservoir déformable 21 ici sous forme d'une poche souple à soufflets surmontée d'une collerette rigide 23 pour la fixation dans l'alésage 13 de la première pièce 1.

A cet effet la collerette 23 est pourvue d'éléments d'accrochage 24 coopérant avec des éléments complémentaires, ici sous forme d'un jonc 14, portés par la paroi de l'alésage 13 pour réaliser un encliquetage étanche de la pièce 1 dans la pièce 2.

D'autres modes de fixation des deux pièces entre elles sont toutefois envisageables, tels que notamment vissage ou collage.

Dans les modes de réalisation représentés, la collerette 23 s'étend sur le bord de l'ouverture du réservoir 21 en présentant une symétrie de révolution.

La collerette 23 porte, sur son pourtour extérieur, une face inclinée 22 délimitant, en regard du réseau de canaux 12, une chambre tourbillonnaire du type de celle qui est décrite dans la demande de brevet WO2004/089 783.

La face 22 vient, par placage, refermer de manière étanche les canaux du réseau 12 après assemblage des deux pièces 1, 2.

Du fait de la symétrie de la collerette 23, aucune indexation angulaire des deux pièces l'une par rapport à l'autre n'est nécessaire ce qui simplifie considérablement les opérations d'assemblage qui s'effectuent par simple rapprochement axial des pièces 1, 2 puis encliquetage.

La collerette 23 comprend une paroi adjacente à la face 22 qui forme avec la paroi interne de la première pièce 1, une gorge périphérique 25 pour le passage du produit sous pression depuis le réservoir 21 et en direction de la chambre tourbillonnaire. La gorge 25 communique par des créneaux verticaux sectoriels 16 avec un espace annulaire 17 ménagé, de part et d'autre de la chambre tourbillonnaire, entre la face 22 de la collerette 23 et la paroi interne de l'alésage 13 (voir figures 1C et 3D).

La gorge 25 est délimitée radialement par une lèvre annulaire souple 20 formant clapet d'admission pour le circuit d'échappement constitué, d'amont en aval, de la gorge 25, des créneaux 16, de l'espace annulaire 17 et de la chambre tourbillonnaire.

La lèvre 20 est portée ici par la collerette 23 de la seconde pièce 2, mais il est possible, selon une variante de l'invention (non représentée), de la rendre solidaire de la première pièce 1.

Dans le mode de réalisation des figures 1A, 1B et 1C, la première pièce 1 comporte une face supérieure concave 15 pour la prise manuelle avec l'index tandis que le fond 21 a du réservoir 21 est pourvu d'un bouton de manoeuvre 26 permettant la compression axiale directe du réservoir au moyen du pouce. L'appui tactile est facilité par la présence de picots ou de rainurages concentriques 26a.

Le réservoir est pourvu, en outre, d'un bossage interne 27 prolongeant le bouton 26 à l'intérieur et susceptible de venir en butée contre la paroi de la première pièce 1 pour optimiser le dosage et le taux de restitution du produit.

La première pièce 1 se prolonge vers le bas par une jupe externe 3 assurant l'habillage du réservoir 21.
La jupe 3 présente une saignée périphérique 30 pour l'accrochage à un élément d'emballage extérieur (non représenté).

En position de stockage, le distributeur peut être équipé d'un bouchon amovible 4 à languette de préhension 40 destiné à obturer la buse de pulvérisation (voir figure 3A).

Dans le mode de réalisation des figures 2A et 2B, la jupe externe 3 est élastiquement déformable et raccordée ici dans le haut à la collerette 23.

La seconde pièce 2 est ainsi pourvue d'une double paroi.

Dans ce cas, la manipulation du réservoir 21 en vue de sa compression peut être effectuée indirectement par écrasement et/ou pincement latéral de la jupe 3 qui reprend ensuite sa forme initiale en masquant la paroi déformée du réservoir 21.

Cette variante permet également d'allonger les proportions du distributeur du fait que la déformation du réservoir est ici latérale et non plus axiale et d'offrir au consommateur un aspect et un moyen de prise traditionnels pour ce type de produit.

Bien entendu, ce mode de déformation du réservoir pourrait être aussi appliqué au mode de réalisation de la figure 1A en raccordant la jupe 3 à la pièce 1,

Le fonctionnement du distributeur de l'invention va maintenant être décrit en suivant les différentes phases de la délivrance du produit.

En position de repos correspondant à l'obturation du circuit d'échappement (figure 3A), l'extrémité supérieure de la lèvre 20 est en appui étanche contre la paroi interne de la pièce 1.

Lorsqu'une pression est générée dans le réservoir 21, comme représenté sur la figure 3B (appliqué au mode de réalisation de la figure 1A), par appui manuel sur le fond 21a du réservoir 21, le produit est repoussé dans la partie haute du réservoir 10 et vient déformer la lèvre 20. Il s'échappe alors en s'infiltrant entre l'extrémité de la lèvre 20 et la paroi interne de l'alésage 13 et pénètre dans la gorge 25 puis, via les créneaux 16, contourne le bord supérieur de la collerette 23 et s'introduit dans l'espace annulaire intercalaire 17 (détail sur la figure 3D).

Le flux de produit se divise entre les deux tronçons symétriques de la gorge 25 et s'échappe ainsi en direction de la chambre tourbillonnaire qui est alimentée depuis l'espace 17 par ses deux entrées latérales 12a, 12b. Le produit est ensuite accéléré par les canaux 12 avant d'être propulsé à l'extérieur sous forme vaporisée via la buse 10.

La fin du dosage est obtenue lorsque le bossage 27 vient en butée contre la pièce 1 au travers de l'ouverture supérieure du réservoir 21.

Bien entendu, les dimensions et notamment le volume du réservoir 21 ainsi que sa capacité de déformation seront déterminés de telle sorte que la fin de course du bossage 27 corresponde à la délivrance d'une dose unique et précise ou, le cas échéant, de plusieurs doses de produit.

Le retour de la lèvre 20 en position d'obturation étanche s'effectue de manière élastique lorsque la pression cesse dans le réservoir 21, comme représenté sur la figure 3C et en interdisant la reprise d'air dans le réservoir 21.

## Revendications

1. Distributeur sans reprise d'air pour faibles doses de produits liquides, comprenant une première pièce (1) comportant une buse (10) de pulvérisation qui communique avec un réseau de canaux (12) ménagé localement sur la paroi d'un alésage interne tronconique (13) et une deuxième pièce (2) **caractérisé en ce que** la deuxième pièce (2) comporte un réservoir déformable (21) pourvu d'une collerette rigide (23) de fixation dans l'alésage de ladite première pièce, ladite collerette présentant, sur son pourtour extérieur, une face inclinée (22) qui délimite, en regard dudit réseau de canaux (12), une chambre tourbillonnaire et formant, intérieurement avec la paroi de ladite première pièce, une gorge périphérique (25) d'échappement délimitée radialement par une lèvre souple (20) formant clapet d'admission qui est portée par ladite première ou ladite seconde pièce.

2. Distributeur selon la revendication 1 **caractérisé en ce que** ladite collerette (23) comporte des éléments d'accrochage (24) coopérant avec des éléments complémentaires (14) portés par la paroi dudit alésage (13) pour assurer l'assemblage étanche des deux pièces (1,2).

3. Distributeur selon l'une des revendications précédentes **caractérisé en ce que** la collerette (23) de ladite seconde pièce (2) présente une symétrie de révolution.

4. Distributeur selon l'une des revendications précédentes **caractérisé en ce qu'**il comprend une jupe externe (3), prolongeant vers le bas ladite première pièce (1) ou étant raccordée à la collerette (23) de ladite seconde pièce (2) pour permettre l'habillage dudit réservoir (21).

5. Distributeur selon la revendication 4 **caractérisé en ce que** ladite jupe (3) est élastiquement déformable pour permettre la manipulation indirecte dudit réservoir (21).

6. Distributeur selon la revendication 4 **caractérisé en ce que** ladite jupe présente une saignée périphérique (30) pour l'accrochage à un élément d'emballage extérieur.

7. Distributeur selon l'une des revendications précédentes **caractérisé en ce que** ladite première pièce (1) comporte une face supérieure concave (14) facilitant la prise manuelle.

8. Distributeur selon l'une des revendications précédentes **caractérisé en ce que** ledit réservoir (21) est constitué d'une poche souple à soufflets.

9. Distributeur selon l'une des revendications précédentes **caractérisé en ce que** le fond (21a) du réservoir (21) est pourvu d'un bouton de manoeuvre (26) permettant une compression axiale.

10. Distributeur selon l'une des revendications précédentes **caractérisé en ce que** le réservoir (21) est pourvu d'un bossage interne (27) susceptible de venir en butée contre la paroi de ladite première pièce (1) en fin de dosage.

11. Distributeur selon l'une des revendications précédentes **caractérisé en ce qu'**il comprend un bouchon amovible (4) à languette (40) destiné à obturer ladite buse (10).

## Claims

1. Airless dispenser for small doses of liquid products including a first piece (1) comprising a spray nozzle (10) which communicates with a network of channels (12) arranged locally on the wall of an internal bore in the shape of a truncated cone (13) and a second piece (2) **characterised in that** the second piece (2) comprises a deformable container (21) equipped with a rigid flange ring (23) for fixing in the bore of said first piece, said flange ring having a tilted face (22) on its outer perimeter delimiting a swirl chamber in relation to said network of channels (12) and forming, inwardly with the wall of said first piece, a peripheral outlet groove (25) radially delimited by a flexible lip (20) forming a suction valve supported by said first or said second piece.

2. Dispenser according to claim 1, **characterised in that** said flange ring (23) comprises hooking means (24) cooperating with complementary elements (14) supported by the wall of said bore (13) to ensure the watertight assembly of the two pieces (1, 2).

3. Dispenser according to one of the preceding claims, **characterised in that** the flange ring (23) of the second piece (2) has rotational symmetry.

4. Dispenser according to one of the preceding claims, **characterised in that** it comprises an outer skirt (3), extending towards the bottom of said first piece (1) or being connected to the flange ring (23) of said second piece (2) in order to cover said container (21).

5. Dispenser according to claim 4, **characterised in that** said skirt (3) is elastically deformable so as to allow indirect manipulation of said container (21).

6. Dispenser according to claim 4, **characterised in that** said skirt has a peripheral recess (30) for hooking to an outer packaging element.

7. Dispenser according to any one of the preceding claims, **characterised in that** said first piece (1) comprises a concave top surface (14) making it easier to handle.

8. Dispenser according to any one of the preceding claims, **characterised in that** said container (21) consists of a flexible gusseted pouch.

9. Dispenser according to any one of the preceding claims, **characterised in that** the bottom (21a) of the container (21) is equipped with an operating button (26) allowing axial compression.

10. Dispenser according to any one of the preceding claims, **characterised in that** the container (21) is equipped with an inner boss (27) capable of coming to a stop against the wall of said first piece (1) at the end of the dose.

11. Dispenser according to any one of the preceding claims, **characterised in that** it comprises a removable stopper (4) with a tongue (40) designed to block said nozzle (10).

## Patentansprüche

1. Spender ohne Luftaufnahme für geringe Mengen von Flüssigprodukten mit einem ersten Teil (1), der eine Zerstäuberdüse (10) umfaßt, die mit einem Kanalnetz (12) in Verbindung steht, das örtlich auf der Wand einer inneren kegelstumpfartigen Bohrung (13) gestaltet ist, und einem zweiten Teil (2), **dadurch gekennzeichnet, daß** der zweite Teil einen verformbaren Behälter (21) umfaßt, der mit einem steifen Kragen (23) zur Befestigung in der Bohrung des besagten ersten Teils versehen ist, wobei der besagte Kragen auf seinem äußeren Umfang eine geneigte Fläche (22) aufweist, die gegenüber dem besagten Kanalnetz (12) eine Wirbelkammer aufweist und im Innern mit der Wand des besagten ersten Teils einer periphere Auslaßkehle (25) bildet, die radial von einer elastischen Lippe (20) als Einlaßschieber abgegrenzt wird, die vom besagten ersten Teil oder vom besagten zweiten Teil getragen wird.

2. Spender nach Anspruch 1, **dadurch gekennzeichnet, daß** der besagte Kragen (23) Anhängeelemente (24) umfaßt, die mit zusätzlichen Elementen (14) zusammenwirken, die von der Wand der besagten Bohrung (13) getragen werden, damit die dichte Montage der beiden Teile (1, 2) sichergestellt ist.

3. Spender nach einem beliebigen der vorstehenden Ansprüche, **dadurch gekennzeichnet, daß** der Kragen (23) des besagten zweiten Teils (2) eine spiegelgleiche Umdrehung aufweist.

4. Spender nach einem beliebigen der vorstehenden Ansprüche, **dadurch gekennzeichnet, daß** er eine äußere Schürze (3) umfaßt, die das besagte erste Teil (1) nach unten verlängert oder an den Kragen (23) des besagten zweiten Teils (2) angeschlossen ist, damit die Umkleidung des besagten Behälters (21) möglich wird.

5. Spender nach Anspruch 4, **dadurch gekennzeichnet, daß** die besagte Schürze (3) elastisch verformbar ist, damit die indirekte Betätigung des besagten Behälters (21) möglich wird.

6. Spender nach Anspruch 4, **dadurch gekennzeichnet, daß** die besagte Schürze einen peripheren Einschnitt (30) für das Anhängen an ein äußeres Verpackungselement aufweist.

7. Spender nach einem beliebigen der vorstehenden Ansprüche, **dadurch gekennzeichnet, daß** der besagte erste Teil (1) eine konkave obere Fläche (14) aufweist, die das manuelle Anfassen erleichtert.

8. Spender nach einem beliebigen der vorstehenden Ansprüche, **dadurch gekennzeichnet, daß** der besagte Behälter (21) aus einem weichen Balgbeutel besteht.

9. Spender nach einem beliebigen der vorstehenden Ansprüche, **dadurch gekennzeichnet, daß** der Boden (21a) des Behälters (21) mit einem Bedienungsknopf (26) für eine axiale Verdichtung versehen ist.

10. Spender nach einem beliebigen der vorstehenden Ansprüche, **dadurch gekennzeichnet, daß** der Behälter (21) mit einem inneren Höcker (27) versehen ist, der am Ende der Dosisabgabe zum Anschlag an die Wand des besagten ersten Teils (1) kommt.

11. Spender nach einem beliebigen der vorstehenden Ansprüche, **dadurch gekennzeichnet, daß** er einen abnehmbaren Verschluß (4) mit einem Zapfen (40) umfaßt, mit dem die besagte Düse (10) verschlossen werden soll.
